# EUROPÄISCHE PATENTSCHRIFT

(11) **EP 1 318 732 B1**
(45) Veröffentlichungstag und Bekanntmachung des Hinweises auf die Patenterteilung: **17.03.2004**
(21) Anmeldenummer: 01964721.3
(22) Anmeldetag: 17.09.2001
(51) Int. Cl.: A45D 40/04

(54) **KLEBESTIFT**
ADHESIVE STICK
BATON D'ADHESIF

(30) Priorität: 20.09.2000 AT 6912000 U
(43) Veröffentlichungstag der Anmeldung: 18.06.2003
(73) Patentinhaber: Kores Holding Zug AG, 6302 Zug (CH)
(72) Erfinder: KORESKA, Peter, 1190 Wien (AT)
(74) Vertreter: Weinzinger, Arnulf, Dipl.-Ing.
(86) Internationale Anmeldenummer: PCT/AT2001/000295
(87) Internationale Veröffentlichungsnummer: WO 2002/024023

(56) Entgegenhaltungen:
- WO-A-95/28857
- US-A- 4 580 920
- US-A- 5 997 201

## Beschreibung

Die Erfindung betrifft einen Klebestift zum Auftragen von Klebstoff, mit einem zylindrischen Gehäuse, das einen Spindeltrieb für einen länglichen Klebstoffkörper zu dessen axialer Verstellung enthält, wobei an einem Ende des Gehäuses ein Drehgriff vorgesehen ist, der mit dem Spindeltrieb verbunden ist.

Derartige Klebestifte sind beispielsweise aus der WO 95/28857, der DE 9209241 U und zahlreichen weiteren Schriften bekannt. Der Klebstoffkörper eignet sich insbesondere zum Verkleben von Papier. Aufgrund seiner hohen Bedienerfreundlichkeit, welche insbesondere ein Verschmutzen abseits der Klebestelle, z.B. aufgrund von Nachtropfen und ähnlichem, fast unmöglich macht, sind derartige Klebestifte besonders bei Kindern sehr beliebt. Optisch bieten die Klebestifte allerdings für Kinder kaum einen Anreiz, und darüber hinaus bleibt eine große Fläche des Klebestifts, nämlich die Mantelfläche des Gehäuses ungenutzt.

Aus der US 5 525 383 A ist ein Trinkbecher bekannt, der zur Steigerung der optischen Attraktivität eine durchsichtige oder transparente Außenhülle aufweist. Hierbei wird vom Moiré-Effekt Nutzen genommen, bei dem bei einem streifenförmigen Bild, welches mit einer Folie abgedeckt ist, welche durchsichtige Streifen derselben Breite wie das Bild aufweist, ein kinematographischer Effekt bei Verdrehen der Folie erzeugt wird.

Ziel der Erfindung ist es, einen Klebestift der eingangs angeführten Art zu schaffen, der neben dem hohen Bedienungskomfort eine weitere Einrichtung im Speziellen für Kinder aufweist, welche die Attraktivität der Klebestifte weiter steigert. Hierfür bietet sich besonders gut die Mantelfläche des Gehäuses an, die bei den bekannten Klebestiften bisher vollkommen ungenutzt geblieben ist.

Der erfindungsgemäße Klebestift der eingangs angeführten Art ist dadurch gekennzeichnet, dass am zylindrischen Gehäuse im Anschluss an den Drehgriff außen eine Hülse drehbar gelagert ist, die für eine Durchsicht auf das mit einem Aufdruck versehene Gehäuse zumindest teilweise transparent oder durchbrochen ausgebildet ist.

Hierdurch können verschiedenste optische Reize für die Benutzer, bei welchen es sich vorwiegend um Kinder handeln wird, erzeugt werden, und es kann somit die Attraktivität der Klebestifte gesteigert werden.

Für eine besonders einfache Konstruktion, bei der sich die Hülse beim Verdrehen des Drehgriffs automatisch mitbewegt, ist es günstig, wenn der Drehgriff mit der Hülse einstückig verbunden ist.

Ebenfalls ist es auf einfache Weise möglich, die Hülse mit dem Drehgriff mitzubewegen, wenn vorteilhafterweise die Hülse mit dem Drehgriff formschlüssig verbunden ist.

Ein automatisches Mitdrehen der Hülse mit dem Drehgriff kann auch erreicht werden, wenn einfach die Hülse mit dem Drehgriff reibschlüssig verbunden ist.

Wenn das Gehäuse eine sich vom Drehgriff weg leicht erweiternde, konische Form aufweist, ist die Hülse zumindest in einer Richtung axial gesichert, und sie kann somit nicht mehr in dieser Richtung vom Gehäuse rutschen.

Für eine axiale Sicherung in Richtung des Drehgriffs ist es von Vorteil, wenn der Drehgriff an seiner Oberfläche an dem dem Gehäuse zugewandten Endbereich eine radiale Querschnittserweiterung zur Anlage der Hülse aufweist.

Um materialsparende Anschläge für die Hülse zu erhalten, ist es günstig, wenn als Querschnittserweiterung Noppen vorgesehen sind.

Für einen vollen Anschlagvorsprung, mit dem die Hülse in Richtung des Drehgriffs axial gesichert ist, ist es von Vorteil, wenn als Querschnittserweiterung ein Wulst vorgesehen ist.

Die axiale Sicherung der Hülse in Richtung des Drehgriffs kann auf konstruktiv einfache Weise ebenfalls erreicht werden, wenn zwischen dem Drehgriff und dem Gehäuse ein Ring bzw. eine Ringscheibe vorgesehen ist, deren Außendurchmesser zumindest dem Durchmesser der Hülse entspricht.

Wenn das Gehäuse in beiden Endbereichen einen Wulst aufweist, der in einer jeweiligen Rille in der Hülse zu deren axialen Sicherung eingreift, kann die Hülse radial verdreht werden, jedoch in Achsrichtung nicht verrutschen.

Um dem Anwender die Möglichkeit zu bieten, besondere optische Effekte zu erzielen, ist es vorteilhaft, wenn die teilweise transparenten oder durchbrochenen Bereiche der Hülse in einer oder mehreren Durchsichtstellungen mit dem auf dem Gehäuse vorgesehenen Aufdruck in Relation stehen.

Für eine besonders attraktive Ausführungsform im Speziellen für Kinder, welche den Klebestift z.B. in der Schule verwenden, ist es von Vorteil, wenn als Aufdruck auf dem Gehäuse eine Matrix vorgesehen ist, welche in der ersten Zeile bzw. Spalte die Zahlen 1 bis 10 bzw. 11 bis 20 aufweist, und an den übrigen Matrixstellen das Ergebnis der Multiplikation der Zahl der entsprechenden ersten Zeile mit jener der entsprechenden ersten Spalte aufweist, wobei die Hülse transparente bzw. durchbrochene Stellen aufweist, welche eine Durchsicht auf jeweils eine Zahl in der ersten Zeile und eine in der ersten Spalte sowie das Ergebnis von deren Multiplikation ermöglicht.

Wenn zur Erzeugung eines Moiré-Effekts der Aufdruck auf dem Gehäuse zumindest bereichsweise in Streifen gerastert ist, und die Hülse zumindest teilweise transparente Streifen aufweist, deren Breite der Breite der Rasterstreifen des Aufdrucks auf dem Gehäuse entspricht, kann in vorteilhafter Weise ein kinematographischer Effekt erzielt werden, welcher den Klebestift im Speziellen für Kinder sehr interessant gestaltet.

Die Erfindung wird nachstehend anhand von in der Zeichnung dargestellten bevorzugten Ausführungsbeispielen, auf die sie jedoch nicht beschränkt sein soll, noch weiter erläutert. Im Einzelnen zeigen in der Zeichnung:
Fig.1 einen Längsschnitt eines Klebestifts mit einer mit dem Griff einstückig verbundenen Hülse;
Fig.2 einen Längsschnitt eines Klebestifts mit einer mit dem Griff reibschlüssig verbundenen Hülse;
Fig.3 einen Längsschnitt eines Klebestifts mit einer mit dem Griff formschlüssig verbundenen Hülse;
Fig.4 einen Längsschnitt eines Klebestifts mit einem leicht konisch geformten Gehäuse und einem Drehgriff mit Noppen;
Fig.5 ein Klebestift ähnlich Fig.4 mit einer Ringscheibe zwischen dem Gehäuse und dem Drehgriff;
Fig.6 einen Längsschnitt eines Klebestifts mit einer über zwei Wulste am Gehäuse drehbar gelagerten Hülse;
Fig.7 eine Vorderansicht eines Klebestifts mit einer Anzeige des kleinen "Ein mal eins"; und
Fig.8 eine Vorderansicht eines Klebestifts mit einer gerasterten teilweise transparenten Hülse zur Erzeugung eines Moire-Effekts.

Fig.1 zeigt einen Klebestift 1 mit einem zylindrischen Gehäuse 2, auf dem eine Abdeckkappe 3 vorgesehen ist. Ein Drehgriff 4 ist am unteren Ende des Gehäuses 2 vorgesehen und mit einem Spindeltrieb 5 zur axialen Verstellung eines in einer Fassung 6 fixierten zylindrischen Klebstoffkörpers (nicht gezeigt) verbunden. Die Fassung 6 ist dabei im Inneren des Gehäuses 2 gegen Verdrehen gesichert und steht mit dem Spindeltrieb 5 in der Art einer Spindelmutter in Gewindeeingriff, so dass bei Verdrehen des Drehgriffs 4 ein axiales Verstellen des Klebstoffkörpers erfolgt.

Bei dem in Fig.1 gezeigten Ausführungsbeispiel ist mit dem Drehgriff 4 eine Hülse 7 einstückig verbunden. Die Hülse 7 weist zumindest teilweise transparente oder durchbrochene Bereiche 13 (vgl. Fig.7) für eine Durchsicht auf das Gehäuse 2 auf. Auf dem Gehäuse 2 ist ein Aufdruck 14 (vgl. Fig.7) vorgesehen, der durch Verdrehen des Drehgriffs 4 mit den transparenten bzw. durchbrochenen Bereichen der Hülse 7 in Relation gebracht werden kann.

In Fig.2 ist ebenfalls ein Klebestift 1 mit einer das zylindrische Gehäuse 2 umgebenden Hülse 7 gezeigt. Bei dem in Fig.2 gezeigten Ausführungsbeispiel ist die Hülse 7 mit dem Drehgriff 4 kraftschlüssig verbunden, d.h. der Außenumfang des Drehgriffs 4 und der Innendurchmesser der Hülse 7 sind mittels einer Presspassung verbunden. Hingegen liegt zwischen dem Außendurchmesser des Gehäuses 2 und dem Innendurchmesser der Hülse 7 ein geringes Spiel vor, wodurch wiederum die Hülse 7 bei Verdrehen des Drehgriffs 4 in unterschiedliche Stellungen bezüglich des Gehäuses 2 gebracht werden kann und somit transparente bzw. durchbrochene Bereiche der Hülse 7 zu einem Aufdruck auf der Außenseite der Hülse 2 in Bezug gesetzt werden kann.

Fig.3 zeigt wiederum einen Klebestift 1, auf dessen zylindrischem Gehäuse 2 eine Hülse 7 vorgesehen ist. Hierbei erfolgt die Verbindung zwischen der Hülse 7 und dem Drehgriff 4 über radiale Vorsprünge 8 auf der Mantelfläche des Drehgriffs 4, welche in Vertiefungen 9 der Hülse 7 eingreifen, womit eine formschlüssige Verbindung zwischen der Hülse 7 und dem Drehgriff 4 geschaffen wird. Somit rotiert wiederum die Hülse 7 bei Verdrehen des Drehgriffs 4 gegen das stillstehende Gehäuse 2 mit dem Drehgriff 4 mit und kann somit durch Verdrehen des Drehgriffs 4 in Bezug auf das Gehäuse 2 eingestellt werden.

In Fig.4 ist ein Klebestift 1 gezeigt, welcher ein Gehäuse 2 aufweist, welches eine im Wesentlichen zylindrische Form hat, wobei sich der Außendurchmesser des Gehäuses 2 zur Abdeckkappe 3 hin leicht erweitert und somit eine geringfügig konische Form entsteht. Durch die konische Ausgestaltung der Außenseite des Gehäuses 2 liegt die zylindrische Hülse 7 in dem der Abdeckkappe 3 zugewandten Ende des Gehäuses 2 relativ fest an dem Gehäuse 2 an, so dass sie gemäß der Darstellung in Fig.4 nicht vom Gehäuse 2 nach oben abrutschen kann. Zur axialen Sicherung der Hülse 2 auf dem Klebestift 1 gegen ein Abrutschen nach unten weist der Drehgriff 4 an seinem dem Gehäuse 2 zugewandten Endbereich radial vorstehende Noppen 10 auf (vgl. auch Fig.8), an welchen die Hülse 7 anliegt. Bei dem in Fig.4 gezeigten Ausführungsbeispiel bewegt sich somit die Hülse 7 nicht bei Verdrehen des Drehgriffs 4 mit und bleibt beim Verdrehen des Drehgriffs 4 relativ zum Gehäuse 2 in Ruhe. Allerdings kann die Hülse 7 leicht gegenüber dem Gehäuse 2 verdreht werden, indem ein Drehmoment, welches den Reibschluss am oberen Ende des Gehäuses 2 überwindet, angebracht wird. Hierdurch können unabhängig von der Stellung des Drehgriffs 4 durchsichtige bzw. durchbrochene Bereiche der Hülse 7 in Bezug auf einen auf dem Gehäuse 2 vorgesehenen Aufdruck eingestellt werden.

In Fig.5 ist ein Klebestift 1 ähnlich dem Klebestift 1 gemäß Fig.4 gezeigt, bei dem die Hülse 7 nach oben hin ebenfalls durch die konische Form des Gehäuses 2 gehalten wird; um ein Abrutschen der Hülse 7 in Richtung des Drehgriffs 4 zu verhindern, ist jedoch eine Ringscheibe 10' zwischen dem Drehgriff 4 und dem Gehäuse 2 vorgesehen. Die Ringscheibe 10' weist einen etwas größeren Außendurchmesser als die Hülse 7 auf, wodurch diese zuverlässig auf dem Gehäuse 2 in Längsrichtung gesichert ist.

Fig.6 zeigt einen Klebestift 1, bei dem eine Hülse 7 mittels ringförmiger Rillen 12 auf dem Gehäuse 2 drehbar gelagert ist. Die ringförmigen Rillen 12, welche im oberen, der Abdeckkappe 3 zugewandten Endbereich und im unteren, dem Drehgriff 4 zugewandten Endbereich vorgesehen sind, arbeiten jeweils mit einem an der Außenfläche des Gehäuses 2 vorgesehenen, in sie eingreifenden Wulst 11 zusammen. Somit ist die Hülse 7 axial am Gehäuse 2 gesichert, jedoch kann die Hülse 7 relativ zum Gehäuse 2 verdreht werden. Diese Verdrehung findet jedoch unabhängig vom Verdrehen des Drehgriffs 4 statt.

Fig.7 zeigt eine Ansicht eines Klebestifts 1, bei dem die Hülse 7 einstückig mit dem Griff 4 verbunden ist und durchbrochene Bereiche 13 aufweist. Auf der Außenfläche des Gehäuses 2 ist ein Aufdruck 14 vorgesehen, welcher eine Matrix bildet, wobei die erste Zeile bzw. die erste Spalte der Matrix die zahlen "1" bis "10" (oder "11" bis "20") beinhaltet und die übrigen Matrixstellen das Ergebnis der Multiplikation der jeweiligen Zahlen in der ersten Zeile bzw. ersten Spalte beinhaltet. Durch Verdrehen der Hülse 7 können die durchbrochenen Bereiche 13 derart relativ zum Gehäuse 2 verdreht werden, dass jeweils eine Stelle der ersten Zeile bzw. eine Stelle der ersten Spalte der auf dem Gehäuse vorgesehenen Matrix zu sehen ist sowie das Ergebnis der Multiplikation dieser beiden zahlen.

In Fig.8 ist ein Klebestift 1 gezeigt, welcher eine Hülse 7 mit transparenten Streifen 15 aufweist. Die Hülse 7 ist über die konische Form des Gehäuses 2 unter radial vorspringenden Noppen 10 am Drehgriff 4 axial gesichert. Auf einem Gehäuse 2 ist ein Aufdruck vorgesehen, welcher in Streifen gerastert ist, wobei diese Streifen dieselbe Breite wie jene der transparenten Streifen 15 der Hülse 7 aufweisen. Hierdurch kann bei Verdrehen der Hülse 7 auf dem Gehäuse 2 ein kinematographischer Effekt, der auch als Moiré-Effekt bekannt ist, erzeugt werden.

## Patentansprüche

1. Klebestift (1) zum Auftragen von Klebstoff, mit einem zylindrischen Gehäuse (2), das einen Spindeltrieb (5) für einen länglichen Klebstoffkörper zu dessen axialer Verstellung enthält, wobei an einem Ende des Gehäuses (2) ein Drehgriff (4) vorgesehen ist, der mit dem Spindeltrieb (5) verbunden ist, **dadurch gekennzeichnet, dass** am zylindrischen Gehäuse (2) im Anschluss an den Drehgriff (4) außen eine Hülse (7) drehbar gelagert ist, die für eine Durchsicht auf das mit einem Aufdruck (14) versehene Gehäuse (2) zumindest teilweise transparent oder durchbrochen ausgebildet ist.

2. Klebestift nach Anspruch 1, **dadurch gekennzeichnet, dass** die Hülse (7) mit dem Drehgriff (4) einstückig verbunden ist.

3. Klebestift nach Anspruch 1, **dadurch gekennzeichnet, dass** die Hülse (7) mit dem Drehgriff (4) formschlüssig verbunden ist.

4. Klebestift nach Anspruch 1, **dadurch gekennzeichnet, dass** die Hülse (7) mit dem Drehgriff (4) reibschlüssig verbunden ist.

5. Klebestift nach Anspruch 1, **dadurch gekennzeichnet, dass** das Gehäuse (2) eine sich vom Drehgriff (4) weg leicht erweiternde, konische Form aufweist.

6. Klebestift nach Anspruch 1 oder 5, **dadurch gekennzeichnet, dass** der Drehgriff (4) an seiner Oberfläche an dem dem Gehäuse (2) zugewandten Endbereich eine radiale Querschnittserweiterung (10) zur Anlage der Hülse aufweist.

7. Klebestift nach Anspruch 1 oder 5, **dadurch gekennzeichnet, dass** als Querschnittserweiterung (10) Noppen vorgesehen sind.

8. Klebestift nach Anspruch 1 oder 5, **dadurch gekennzeichnet, dass** als Querschnittserweiterung (10) ein Wulst vorgesehen ist.

9. Klebestift nach Anspruch 1 oder 5, **dadurch gekennzeichnet, dass** zwischen dem Drehgriff (4) und dem Gehäuse (2) eine Ringscheibe (10') vorgesehen ist, deren Außendurchmesser zumindest dem Durchmesser der Hülse (7) entspricht.

10. Klebestift nach Anspruch 1, **dadurch gekennzeichnet, dass** das Gehäuse (2) in beiden Endbereichen einen Wulst (11) aufweist, der in eine zugehörige Rille (12) in der Hülse (7) zu deren axialen Sicherung eingreift.

11. Klebestift nach einem der Ansprüche 1 bis 10, **dadurch gekennzeichnet, dass** die teilweise transparenten oder durchbrochenen Bereiche (13, 15) der Hülse (7) in einer oder mehreren Durchsichtstellungen mit dem auf dem Gehäuse (2) vorgesehenen Aufdruck (14) in Relation stehen.

12. Klebestift nach einem der Ansprüche 1 bis 11, **dadurch gekennzeichnet, dass** als Aufdruck (14) auf dem Gehäuse (2) eine Matrix vorgesehen ist, welche in der ersten Zeile bzw. Spalte die Zahlen "1" bis "10" bzw. "11" bis "20" aufweist, und an den übrigen Matrixstellen das Ergebnis der Multiplikation der zahl der entsprechenden ersten Zeile mit jener der entsprechenden ersten Spalte aufweist, wobei die Hülse transparente bzw. durchbrochene Stellen (13) aufweist, welche eine Durchsicht auf jeweils eine Zahl in der ersten Zeile und eine in der ersten Spalte sowie das Ergebnis von deren Multiplikation ermöglicht.

13. Klebestift nach einem der Ansprüche 1 bis 11, **dadurch gekennzeichnet, dass** zur Erzeugung eines Moiré-Effekts der Aufdruck (14) auf dem Gehäuse (2) zumindest bereichsweise in Streifen gerastert ist, und die Hülse (7) zumindest teilweise transparente Streifen (15) aufweist, deren Breite der Breite der Rasterstreifen des Aufdrucks (14) auf dem Gehäuse (2) entspricht.

## Claims

1. An adhesive stick (1) for applying an adhesive, comprising a cylindrical housing (2) containing a spindle drive (5) for an elongate body of adhesive for axial displacement of the latter, a rotary grip (4) being provided at one end of the housing (2) and connected to the spindle drive (5), **characterized in that** on the cylindrical housing (2), following the rotary grip (4), a sleeve (7) is rotatably mounted on the outside, which sleeve is designed to be at least partially transparent or perforated for looking therethrough onto the housing (2) which is provided with an imprint (14).

2. An adhesive stick according to claim 1, **characterized in that** the sleeve (7) is integrally connected to the rotary grip (4).

3. An adhesive stick according to claim 1, **characterized in that** the sleeve (7) is positively connected to the rotary grip (4).

4. An adhesive stick according to claim 1, **characterized in that** the sleeve (7) is connected to the rotary grip (4) by frictional engagement.

5. An adhesive stick according to claim 1, **characterized in that** the housing (2) has a conical shape slightly widening from the rotary grip (4) onwards.

6. An adhesive stick according to claim 1 or 5, **characterized in that** the rotary grip (4) at its surface in its end region facing the housing (2) has a radial cross-sectional enlargement (10) for abutment of the sleeve.

7. An adhesive stick according to claim 1 or 5, **characterized in that** knobs are provided as said cross-sectional enlargement (10).

8. An adhesive stick according to claim 1 or 5, **characterized in that** a bead is provided as said cross-sectional enlargement (10).

9. An adhesive stick according to claim 1 or 5, **characterized in that** an annular disk (10') is provided between the rotary grip (4) and the housing (2), the outer diameter of said annular disk at least corresponding to the diameter of the sleeve (7).

10. An adhesive stick according to claim 1, **characterized in that** the housing (2) has a bead (11) in both end regions, which bead engages in an associated flute (12) in the sleeve (7) for axially securing the latter.

11. An adhesive stick according to any one of claims 1 to 10, **characterized in that** the partially transparent or perforated areas (13, 15) of the sleeve (7) in one or more see-through positions are in relation with the imprint (14) provided on the housing (2).

12. An adhesive stick according to any one of claims 1 to 11, **characterized in that** a matrix is provided as said imprint (14) on the housing (2), which matrix in the first line, and column thereof, respectively, comprises the numbers "1" to "10", and "11" to "20", respectively, and on the remaining matrix sites exhibits the result of the multiplication of the number of the respective first line with that of the respective first column, the sleeve having transparent or perforated sites (13) allowing to see therethrough onto one number each in the first line and one in the first column, as well as the result of the multiplication thereof.

13. An adhesive stick according to any one of claims 1 to 11, **characterized in that** the imprint (14) on the housing (2) is at least in areas thereof screened in strips for producing a Moiré effect, and the sleeve (7) comprises at least partially transparent strips (15) of a width corresponding to the width of the screen strips of the imprint (14) on the housing (2).

## Revendications

1. Bâton d'adhésif (1) destiné à l'application de colle, avec un boîtier cylindrique (2), qui comprend un élément d'actionnement à broche (5) pour un corps de colle allongé pour son déplacement axial, à une extrémité du boîtier (2) étant prévu un élément de prise tournant (4), qui est relié à l'élément d'actionnement à broche (5), **caractérisé en ce qu'**est disposé de manière rotative au niveau du boîtier cylindrique (2) à l'extérieur en jonction avec l'élément de prise tournant (4) un manchon (7), qui est conçu, pour une vue par transparence du boîtier (2) pourvu d'une surimpression, au moins en partie de manière transparente ou ajourée.

2. Bâton d'adhésif selon la revendication 1, **caractérisé en ce que** le manchon (7) est relié d'un seul tenant à l'élément de prise tournant (4).

3. Bâton d'adhésif selon la revendication 1, **caractérisé en ce que** le manchon (7) est relié par conjugaison de formes à l'élément de prise tournant (4).

4. Bâton d'adhésif selon la revendication 1, **caractérisé en ce que** le manchon (7) est relié par friction à l'élément de prise tournant (4).

5. Bâton d'adhésif selon la revendication 1, **caractérisé en ce que** le boîtier (2) présente une forme conique s'élargissant légèrement en partant de l'élément de prise tournant (4).

6. Bâton d'adhésif selon la revendication 1 ou 5, **caractérisé en ce que** l'élément de prise tournant (4) présente un élargissement de section (10) au niveau de sa surface supérieure à la partie d'extrémité tournée vers le boîtier (2) pour l'appui du manchon.

7. Bâton d'adhésif selon la revendication 1 ou 5, **caractérisé en ce que** des noppes sont prévues en tant qu'élargissement de section (10).

8. Bâton d'adhésif selon la revendication 1 ou 5, **caractérisé en ce que** un bourrelet est prévu en tant qu'élargissement de section (10).

9. Bâton d'adhésif selon la revendication 1 ou 5, **caractérisé en ce qu'**entre l'élément de prise tournant (4) et le boîtier (2) est prévue une rondelle annulaire (10'), dont le diamètre externe correspond au moins au diamètre du manchon (7).

10. Bâton d'adhésif selon la revendication 1, **caractérisé en ce que** le boîtier (2) présente aux deux parties d'extrémité un bourrelet (11), qui se met en prise dans une rainure (12) correspondante dans le manchon (7) pour sa fixation axiale.

11. Bâton d'adhésif selon l'une quelconque des revendications 1 à 10, **caractérisé en ce que** les zones (13, 15) partiellement transparentes ou ajourées du manchon (7) dans une ou plusieurs positions de transparence sont en relation avec la surimpression (14) prévue sur le boîtier (2).

12. Bâton d'adhésif selon l'une quelconque des revendications 1 à 11, **caractérisé en ce qu'**il est prévu en tant que surimpression (14) sur le boîtier (2) une matrice, laquelle présente dans la première ligne respectivement colonne les chiffres « 1 » à « 10 » respectivement « 11 » à « 20 », et présente aux endroits restants de la matrice le résultat de la multiplication du chiffre de la première ligne correspondante avec celui de la première colonne correspondante, le manchon présentant des endroits (13) transparents ou ajourés, qui permettent une vue par transparence respectivement d'un chiffre dans la première ligne et d'un autre dans la première colonne ainsi que le résultat de leur multiplication.

13. Bâton d'adhésif selon l'une quelconque des revendications 1 à 11, **caractérisé** en ce pour la réalisation d'un effet moiré, la surimpression (14) sur le boîtier (2) est tramée au moins par zone en bandes, et le manchon (7) présente des bandes (15) au moins partiellement transparentes, dont la largeur correspond à la largeur des bandes de trame de la surimpression (14) sur le boîtier (2).
